# EUROPÄISCHE PATENTSCHRIFT

(11) **EP 1 068 402 B1**
(45) Veröffentlichungstag und Bekanntmachung des Hinweises auf die Patenterteilung: **29.09.2004**
(21) Anmeldenummer: 99915722.5
(22) Anmeldetag: 30.03.1999
(51) Int. Cl.: E02D 3/054, E02D 5/46, E02D 13/06

(54) **Gerät zum Einbringen eines Fremdstoffes in Böden und/oder zur Verdichtung des Bodens und Verfahren zur Herstellung einer Materialsäule im Boden**
Apparatus for inserting foreign material into the soil an/or for compacting the soil and method for producing a material column in the soil
Appareillage pour l'introduction d'un matériau étranger dans le sol et/ou pour le compactage du sol et méthode de production d'une colonne de matériau dans le sol

(30) Priorität: 30.03.1998 DE 19814021
(43) Veröffentlichungstag der Anmeldung: 17.01.2001
(73) Patentinhaber: Vibroflotation B.V., 1079 LH Amsterdam (NL)
(72) Erfinder: Vibroflotation B.V., 1079 LH Amsterdam (NL)
(74) Vertreter: Patentanwälte Westphal, Mussgnug & Partner
(86) Internationale Anmeldenummer: PCT/EP1999/002170
(87) Internationale Veröffentlichungsnummer: WO 1999/050506

(56) Entgegenhaltungen:
- WO-A-92/10637
- DE-A- 2 856 144
- DE-A- 19 628 769
- US-A- 4 910 673
- US-A- 5 065 326
- US-A- 5 441 366
- PATENT ABSTRACTS OF JAPAN vol. 013, no. 228 (P-877), 26. Mai 1989 (1989-05-26) & JP 01 039516 A (TOKYO KEIKI CO LTD;OTHERS: 01), 9. Februar 1989 (1989-02-09)

## Beschreibung

Die Erfindung betrifft ein Gerät zum Einbringen eines Fremdstoffes in Böden oder zur Verdichtung des Bodens mit einem Tiefenrüttler als Bearbeitungswerkzeug.

Bei der Arbeit mit Tiefenrüttlern verwendet man derzeit die "freireitende Methode", das heißt, der Rüttler ist an einem Seilbagger oder einer ähnlichen Seilhebevorrichtung über eine Seilrolle oder einen Haken oder die Mäklerführung befestigt.

Außerdem sind drei- oder mehrgliedrige Trageeinrichtungen (Ausleger) an sich von der Pfahlrammung her bekannt (Duktilpfahl, Bild 4.16, Grundbau Taschenbuch, 4. Auflage, S. 64, Verlag Ernst & Sohn). Diese sind aber noch nicht in Verbindung mit Tiefenrüttlern eingesetzt worden.

Die Mäklerführung hat gegenüber der freireitenden Methode den Vorteil der Beschränkung der Freiheitsgrade der Verschieblichkeit der Rütteleinheit auf einer vorgegebenen vorzugsweise vertikalen Linie, so dass Fremdkörper (zum Beispiel Pfähle, Kiessäulen, Drains) mit der gewünschten Vertikalität hergestellt werden können. Elemente mit vorgegebener Neigung aus der Vertikalen können freireitend überhaupt nicht hergestellt werden.

Insbesondere bei der Erstellung von Rüttelbetonpfählen oder Kiesrüttelsäulen (sog. Rüttelstopfverdichtungen) ist jedoch bei der herkömlichen Mäklerführung das Problem aufgetreten, dass der untere Haltepunkt der Führung nicht oder nur sehr selten verwendet werden kann, da die durch einseitige Einspannung in den Boden während des Versenkvorganges entstehenden Torsionskräfte in Kombination mit den ohnehin entstehenden Vibrationen zu untolerierbaren Schäden an Arbeits- und Tragegeräten geführt haben. Durch Verwendung nur des oberen Haltepunktes am Mäkler, einer sogenannten Rüttlertragraupe, werden in der Praxis dem Eindringen des Rüttlers bewusst alle notwendigen Freiheitsgrade der Ablenkung von der vertikalen Eindringrichtung gelassen, um Schäden am Gerät zu vermeiden. Dadurch wird das Kriterium der Vertikalität von Materialsäulen im Boden jedoch zumindest teilweise aufgegeben.

Bei der ebenfalls herkömmlichen Methode, sich selbst versenkende Arbeitsgeräte, wie beispielsweise Tiefenrüttler, frei hängend von einem Seilbagger oder ähnlichem Gerät in den Boden herabzulassen, ist ein manuelles Nachführen zwar möglich, aber wegen der losen Seilführung nicht definierbar und nicht automatisierbar.

Die Mäklerführung erlaubt es, nicht nur Zuggeräte nach oben, sondern mit Hilfe eines über eine Spillwinde geführten und am Mäklerschlitten zweifach angeschlagenen Seiles, auch Vorschubkräfte nach unten auf den Rüttler auszuüben. Diese zusätzlich zum Eigengewicht mobilisierbaren Kräfte unterstützen das Eindringen des Rüttlers in den Boden maßgeblich und beschleunigen den Arbeitsfortschritt beträchtlich bzw. ermöglichen das Erreichen einer gewünschten Tiefe überhaupt erst.

Die freireitende Methode hat den Vorteil, dass die hohe Beweglichkeit der Rütteleinheit am Seil eine sehr viel schnellere Bewegung zwischen den Bearbeitungspunkten ermöglicht, da im Gegensatz zum Mäklergerät nur der Mast geschwenkt, nicht aber das ganze Gerät verfahren werden muss.

An Böschungen und von Pontons im Wasser arbeitend, ist die freireitende Methode der Mäklermethode wirtschaftlich überlegen, da auf Hilfsgerüste und Sonderkonstruktionen verzichtet werden kann. Auch in weichem mit ungenügender Tragfähigkeit für die schweren Raupen der Mäklerfahrzeuge (meist eine Art Pfahlramme) ausgestattetem Baugrund, ist die freireitende Methode vorteilhaft bzw. die Mäklerführung bisweilen nicht möglich. Oft ist der Boden gerade im Nahbereich des Rüttelpunktes aufgeweicht und die Tragfähigkeit herabgesetzt. Gerade dort setzt aber die größte Kraft der Tragraupen der Mäklerführung an.

Die Erdbaugeräte für die freireitende Methode (vorwiegend Seilbagger bzw. Autokrane) sind als Mietgeräte preisgünstiger und leichter erhältlich als die für die Mäklermethode erforderlichen Spezialrammen.

Als Stand der Technik wird weiterhin auf folgende Veröffentlichungen hingewiesen:

Die DE 22 60 473 C3 beschreibt eine Vorrichtung zum Erstellen von Materialsäulen im Boden, bei der ein Tiefenrüttler über eine Stange an einem Kragbalken einer Hebevorrichtung angeordnet ist.

Zur Verdichtung des Bodens ist aus der US 4,280,770 eine Vorrichtung bekannt, bei der eine röhrenartige Vibrationseinheit an einer oberen Stirnseite an einem Ausleger eines Baggers befestigt und mittels des Auslegers auf den Boden aufsetzbar ist. Durch Vibrationen der Vibrationseinheit sinkt diese unter Verdichtung des Bodens in den Boden ein und wird anschließend herausgezogen und an die nächste Position verbracht. Anders als bei Tiefenrüttlern ist keine Verfahrbarkeit der Vibrationseinheit entlang einer vorgegeben Richtung erforderlich, entsprechende Mittel sind daher nicht vorgesehen.

Aus der DE-GM 72 27 703 ist ein Grabenverdichter bekannt mit einem an einem unteren Ende eines Gestänges angeordneten Eintauch-Vibrator. Das Gestänge ist an einem Ausleger eines Hydraulikbaggers angeordnet, der den Vibrator an seinen Einsatzort in den Boden eindrückt. Der Eintauch-Vibrator bleibt während des Verdichtungsvorgangs stationär im Boden und wird nach Abschluß des Verdichtungsvorgangs wieder aus dem Boden gezogen. Eine Verfahrbarkeit des Eintauch-Vibrators spielt, anders als bei Tiefenrüttlern, keine Rolle, entsprechende Mittel sind daher nicht vorgesehen.

Aus der WO 92/10637 ist eine hydraulische oder pneumatische Vorrichtung zum Erzeugen von Löchern im Boden bekannt, wobei die Vorrichtung frei schwingend an einem Ende eines Auslegers eines Baggers gelagert ist.

Aufgabe der vorliegenden Erfindung ist es, eine Vorrichtung zum Einbringen eines Fremdstoffes in den Boden oder zur Verdichtung des Bodens zur Verfügung zu stellen, die die oben genannten Nachteile nicht aufweist.

Diese Aufgabe wird durch eine Vorrichtung gemäß den Merkmalen des Anspruchs 1 und durch ein Verfahren gemäß den Merkmalen des Anspruchs 11 gelöst .

Danach weist die Vorrichtung eine einen Tiefenrüttler aufweisende Versenkeinheit auf, die an einen Gelenkausleger angekoppelt ist, wobei eine Steuereinrichtung vorgesehen ist, mittels der der Gelenkausleger derart ansteuerbar ist, daß die Versenkeinheit in einer vorgegebenen Richtung linear in ihrer Längsrichtung verfahrbar ist.

Die Anordnung der Versenkeinheit an dem Gelenkausleger gewährleistet gegenüber einer nach der freireitenden Methode funktionierenden Vorrichtung die gewünschte Beschränkung der Freiheitsgrade bei einer Bewegung der Versenkeinheit. Zum anderen bietet die Anordnung der Versenkeinheit an dem Gelenkausleger mehr Bewegungsfreiheit insofern als die Versenkeinheit durch die Beweglichkeit des Auslegers an verschiedenen nebeneinander liegenden Einsatzpunkten in den Boden eingebracht werden kann ohne ein den Gelenkausleger tragendes Erdbaugerät verfahren zu müssen, wie das bei Vorrichtungen erforderlich ist, die nach der Mäklermethode funktionieren.

Ein geradliniges Einbringen der Versenkeinheit senkrecht oder unter einem nahezu beliebigen Winkel in den Boden wird durch eine Steuereinheit ermöglicht. Der Ausleger wird mittels der Steuereinheit derart angesteuert, daß die Versenkeinheit in ihrer Längsrichtung linear in den Boden zur Erstellung einer Materialsäule eingebracht werden kann, ohne daß beim Einbringen oder Herausziehen Querkräfte zwischen der Wandung der bereits bestehenden oder sich durch das Einbringen der Versenkeinheit ergebenden Öffnung und der Versenkeinheit auftreten.

Vorteilhafte Ausgestaltungen der Erfindung sind Gegenstand der Unteransprüche.

Gemäß einer Ausführungsform der Erfindung ist vorgesehen, einen Neigungssensor in der Versenkeinheit anzuordnen. Sensorsignale des Neigungssensors sind dabei der Steuereinheit des Galenkauslegers zuführbar, um den Gelenkausleger nachzukorrigieren, wenn die Bewegungsrichtung der Versenkeinheit von einer vorgegebenen Richtung abweicht.

Die Versenkeinheit ist mittels eines Verbindungsstücks an den Ausleger gekoppelt, wobei das Verbindungsstück wenigstens einen Kraftsensor aufweist zur Erfassung von Querkräften zwischen dem Verbindungsstück und der Versenkeinheit. Derartige Querkräfte ergeben sich beispielsweise, wenn der Gelenkausleger im Falle einer Abweichung der Versenkeinheit von der vorgegebenen Richtung nachgeführt wird. Übersteigen die Querkräfte an dem Verbindungsstück einen maximal zulässigen Wert, kann es zu Beschädigungen an dem Verbindungsstück oder dem Ausleger kommen. Sensorsignale des wenigstens einen Kraftsensors sind der Steuereinheit des Auslegers zugeführt, um die Nachführung des Auslegers abzubrechen, wenn aufgrund der auftretenden Querkräfte eine Beschädigung des Auslegers nicht auszuschließen ist.

Gemäß einer weiteren Ausführungsform ist vorgesehen, ein elastisches Verbindungsstück zwischen dem Verbindungsstück und der Versenkeinheit und/oder zwischen dem Verbindungsstück und dem Ausleger anzuordnen. Hierdurch werden die von der Versenkeinheit auf den Ausleger übertragenen Querkräfte verringert.

Der Gelenkausleger weist eine Anzahl Glieder auf, durch deren Absteuerung mittels der Steuereinheit eine Linearbewegung der Versenkeinheit erfolgt. Vorzugsweise weist wenigstens eines dieser Glieder einen Teleskopmechanismus auf, um eine variable Länge des Gliedes zu erreichen. Diese Ausführungsform ermöglicht die Anzahl der Einsatzpunkte der Versenkvorrichtung, die ohne Verfahren des den Ausleger tragenden Erdbaugeräts erreichbar sind, zu erhöhen.

Gemäß einer weiteren Ausführungsform der Erfindung ist vorgesehen ein Verlängerungsrohr der Versenkeinheit, welches sich vorzugsweise nach oben an den Tiefenrüttler anschließt, in seiner Länge variabel zu gestalten. Die Längeneveränderung erfolgt vorzugsweise mittels eines Teleskopmechanismus und erlaubt die Bearbeitung des Erdreichs in größeren Tiefen. Die maximale mögliche Länge der Versenkeinheit beim Einbringen in den Boden ist durch den Ausleger beschränkt, an dem die Versenkeinheit befestigt ist. Nachdem die Versenkeinheit gemäß der beschriebenen Ausführungsform bei eingefahrenem Verlängerungsrohr in den Boden eingebracht ist, kann ihre Länge durch Ausfahren des Verlängerungsrohrs vergrößert werden, um eine Bearbeitung des Bodens in größeren Tiefen zu ermöglichen.

Des weiteren ist vorgesehen, mehrere Versenkeinheiten, insbesondere in dreieckförmiger, sternförmiger oder quadratischer Anordnung an dem Ausleger anzuordnen. Hierdurch können in einem Arbeitsgang gleichzeitig eine entsprechende Anzahl Materialsäulen im Boden erstellt werden.

Die Erfindung wird nachfolgend anhand von Ausführungsbeispielen in Figuren näher erläutert. Es zeigen:
- Figur 1:: Ausführungsform einer erfindungsgemäßen Vorrichtung vor dem Einbringen einer Versenkeinheit in den Boden;
- Figur 2:: Ausführungsform der erfindungagemäßen Vorrichtung nach Figur 1 mit in den Boden eingebrachter Versenkeinheit;
- Figur 3:: Blockschaltbild einer Steuerschaltung der erfindungsgemäßen Vorrichtung.

In den Figuren bezeichnen, sofern nicht anders angegeben, gleiche Bezugszeichen gleiche Teile mit gleicher Bedeutung.

Die Figuren 1 und 2 zeigen eine erfindungsgemäße Vorrichtung zum Einbringen eines Fremdstoffes in den Boden, insbesondere zur Erstellung von Materialsäulen in dem Boden, oder zur Verdichtung des Bodens. Die Vorrichtung weist eine Versenkeinheit 22 auf, die mittels eines Verbindungsstücks 14 an einem drei Tragglieder 2, 3, 4 aufweisenden Ausleger eines verfahrbaren Baugeräts 1 angeordnet ist. Die Tragglieder 2, 3, 4 sind gelenkig miteinander verbunden und jeweils über hydraulische Stellzylinder 17, 18, 19 um die Gelenke beweglich. Ein weiteres Gelenk 16 ist zwischen dem vordersten Tragglied 4 und dem Verbindungsstück 14 vorgesehen, wobei das Verbindungsstück 14 mittels eines weiteren hydraulischen Zylinders 20 gegenüber dem vordersten Tragglied 4 beweglich ist.

Zur Erstellung von Materialsäulen bzw. zur Verdichtung des Bodens wird die Versenkeinheit, wie in Figur 2 dargestellt, in den Boden, eingebracht. Dabei ist es unerläßlich, daß die Versenkeinheit 22 sowohl beim Einbringen in den Boden als auch beim anschließenden Herausziehen nur linear in ihrer Längsrichtung bewegt wird, um zum einen gerade Materialsäulen zu erhalten und zum anderen Querkräfte zu minimieren, die zwischen der Versenkeinheit 22 und der Wandung der Öffnung auftreten würden, wenn die Versenkeinheit 22 aufgrund nicht geradliniger Bewegung einer Biegebelastung unterliegen würde. Diese Querkräfte würden insbesondere zu Querkräften zwischen der Versenkeinheit 22 und dem Verbindungsstück 14 bzw. dem Verbindungsstück 14 und dem Ausleger 2, 3, 4 führen und könnten dort Beschädigungen hervorrufen.

Zur Bewirkung einer geradlinigen Bewegung der Versenkeinheit 22 ist eine die hydraulischen Stellzylinder 17, 18, 19, 20 ansteuernde Steuereinheit vorgesehen, die die Hubwege der Stellzylinder 17, 18, 19, 20 beim Heben und Senken der Versenkvorrichtung 22 so aufeinander abstimmt, daß die Versenkvorrichtung 22 einen vorgegebenen Winkel gegenüber der Vertikalen oder der Bodenoberfläche beibehält und keiner Horizontalbewegung unterliegt. Dadurch ist gewährleistet, daß die Reibung zwischen der Versenkvorrichtung 22 sowohl beim Einbringen in den Boden als auch beim Herausziehen minimal wird und die Versenkvorrichtung 22 auch keiner Biegebelastung unterliegt. Beim Heben und Senken der Versenkeinheit 22 wird durch den Stellzylinder 20 über das Gelenk 16 der Winkel des Verbindungsstücks 14 gegenüber dem vorderen Tragglied 4 so eingestellt, dass die Versenkeinheit einen vorgegebenen Winkel gegenüber der Vertikalen oder der Waagrechten beibehält. Die Tragglieder 2, 3, 4 werden durch die Stellzylinder 17, 18, 19 so eingestellt, dass der Ansatzpunkt der Versenkeinheit 22 am Boden beim Heben und Senken unverändert bleibt.

Die Versenkvorrichtung 22 weist an einem oberen Ende einen Einfülltrichter zum Einfüllen des in den Boden einzubringenden Materials auf. Das Material gelangt über einen ersten Verschluß 6 in eine Schleusenkammer 15 und von dort über einen zweiten Verschluß 7 über ein Materialförderrohr 10 an den Einsatzbereich des Materials an der Spitze der Versenkvorrichtung 22. Im unteren Bereich der Versenkvorrichtung befindet sich ein Tiefenrüttler 12 mit einer Rüttlerspitze 13, in die das Materialförderrohr 12 für den Materialaustritt mündet. Das ausgetretene Material wird durch den Tiefenrüttler 12 verdichtet, wobei die Versenkeinheit 22 mit zunehmender Materialabgabe in die Öffnung durch den Ausleger 2, 3, 4 angehoben wird und dort eine verdichtete Materialsäule hinterläßt. Die Ausrichtung der Materialsäule entspricht der Ausrichtung der in den Boden eingebrachten Versenkeinheit 22. Neben senkrechten Säulen sind mittels der erfindungsgemäßen Vorrichtung Säulen unter einem nahezu beliebigen Winkel gegenüber der Bodenoberfläche erzeugbar.

Zwischen dem Tiefenrüttler 12 und der Schleusenkammer 15 ist ein Verlängerungsrohr 8 angeordnet, welches vorzugsweise in seiner Länge variabel ist. Die Längenverstellung erfolgt beispielsweise mittels eines Teleskopmechanismus. Die Versenkeinheit 22 darf beim Einbringen in den Boden eine maximale Länge, die durch die Länge des Auslegers 2, 3, 4 vorgegeben ist, nicht überschreiten, um ein senkrechtes Einbringen in den Boden zu ermöglichen. Die beschriebene Ausführungsform ermöglicht das Verlängerungsrohr 8 zu verkürzen, um ein Einbringen in den Boden zu ermöglichen und das Verlängerungsrohr 8 dann mit zunehmender Arbeitstiefe zu verlängern.

Vorzugsweise ist wenigstens eines der Tragglieder 2, 3, 4 in seiner Länge variabel, was den Einsatz einer längeren Versenkeinheit 22 und damit das Vordringen in größere Tiefen ermöglicht.

Zur Überwachung des Einfahrens und Herausfahrens der Versenkeinheit 22 in bzw. aus dem Boden ist vorteilhafterweise ein Neigungssensor in der Rütteleinheit 13 vorgesehen, der die Neigung der Versenkeinheit 22 gegenüber der Waagrechten oder Senkrechten erfaßt und der ein Sensorsignal bereitstellt, das der Steuereinheit des Gelenkauslegers 2, 3, 4 zuführbar ist. Weicht die Neigung des Versenkeinheit von einer vorgegebenen Neigung ab, wird der Gelenkauslegers 2, 3, 4 nachgeführt, um die vorgegebene Neigung beizubehalten.

Das Verbindungsstück 14 zwischen der Versenkeinheit 22 und dem Gelenkausleger 2, 3, 4 ist vorzugsweise vibrationsdämmend und weist wenigstens einen Kraftaufnehmer zur Erfassung von Torsionskräften und/oder Querkräften an der Verbindung zwischen Verbindungsstück 14 und Gelenkausleger 2, 3, 4 auf. Weicht die Versenkeinheit 22 beim Einfahren in den Boden von der vorgegebenen Richtung ab, wird der Gelenkausleger 22 solange in eine Richtung senkrecht zur Eindringrichtung nachgeführt, bis die gewünschte Eindringrichtung eingestellt ist. Hierbei unterliegt die Versenkeinheit 22 einer Biegebelastung, die an dem Verbindungsstück 14 Torsionskräfte oder senkrecht zu der Verbindungsfläche von Verbindungsstück 14 und Versenkeinheit 22 wirkende Querkräfte hervorruft. Diese Kräfte, die zu einer Beschädigung der Verbindung oder auch des Gelenkauslegers 2, 3, 4 führen können, werden durch die Kraftsensoren erfaßt. Durch die Kraftsensoren bereitgestellte Sensorsignale werden der Steuereinheit des Gelenkauslegers 2, 3, 4 zugeführt, wobei die Sensorsignale bei der Bewegung des Gelenkauslegers 2, 3, 4 berücksichtigt werden und wobei der Gelenkausleger 2, 3, 4 nur solange zur Korrektur der Eindringrichtung nachgeführt wird, solange die auftretenden Kräfte unterhalb eines zulässigen Maximalwerts liegen. Überschreiten die auftretenden Zwängungskräfte den zulässigen Wert wird der Versenkvorgang abgebrochen. Die Abweichung der Versenkeinheit 22 von der Ideallinie kann aus einem im Boden befindlichen Hindernis resultieren, das einen erneuten Versenkvorgang dann an einer benachbarten Stelle notwendig macht.

Neben einer Überwachung der auftretenden Kräfte bei der Richtungskorrektur des Auslegers 2, 3, 4 können die durch die Kraftsensoren erzeugten Sensorsignale auch dazu verwendet werden, die auftretenden Querkräfte so lange in einer Richtung senkrecht zur gewünschten Bewegungsrichtung der Versenkeinheit 22 nachgeführt wird, bis die Querkräfte einen vorgegebenen Wert unterschreiten. Durch die Vermeidung zu großer Querkräfte soll eine Beschädigung der Verbindung zwischen Ausleger 2, 3, 4 und Versenkeinheit 22, insbesondere im Bereich des Gelenks 16, durch das die Kraft von dem Verbindungsstück 14 auf den Ausleger 22 übertragen wird, verhindert werden. Die Querkräfte können beispielsweise durch Hindernisse im Boden entstehen, die die Versenkeinheit 22 am Vordringen entlang einer gewünschten Ideallinie hindern.

Zur optimalen Erfassung der Kräfte sind mehrere Kraftsensoren kreisförmig um die Versenkeinheit 22 im Bereich des Verbindungsstücks 14 angeordnet.

Figur 3 zeigt beispielhaft ein Blockschaltbild zur Veranschaulichung der Ansteuerung des Gelenkarms 2, 3, 4 zum Einfahren der Versenkeinheit 22 in den Boden und zum Herausfahren aus dem Boden, nachdem die Versenkeinheit 22 über der gewünschten Eindringstelle positioniert wurde. Eine Steuereinheit 30 wirkt zur Bewegung des Gelenkauslegers 2, 3, 4 auf die hydraulischen Stellzylinder 17, 18, 19, 20. Die Ansteuerung der Stellzylinder 17, 18, 19, 20 erfolgt nach Maßgabe eines Steuersignals 34, das von einer Betätigungseinheit 32 zur Verfügung gestellt wird und das signalisiert, ob eine Auf- oder Abbewegung oder keine Bewegung der Versenkeinheit 22 erfolgen soll. Die Betätigungseinheit 32 kann dabei ein in Baggern üblicher Betätigungshebel sein. Unter Berücksichtigung der momentanen Stellung der Stellzylinder 17, 18, 19, 20 werden diese abhängig voneinander so angesteuert, daß die Versenkeinheit 22 linear in ihrer Längsrichtung verfahren wird. Ein Winkel, unter dem die Versenkeinheit 22 in den Boden eindringen soll, wird bei der Ansteuerung der Stellzylinder 17, 18, 19, 20 berücksichtigt. In dem dargestellten Ausführungsbeispiel werden neben dem Ansteuersignal 34 Sensorsignale 38 eines in der Rütteleinheit 13 angeordneten Neigungssensors 36 und ein Sensorsignal 42 wenigstens eines im Bereich des Verbindungsstücks 14 angeordneten Kraftaufnehmers 40 berücksichtigt. Zeigt das Sensorsignal 38 an, daß die Versenkeinheit 22 von der vorgegebenen Eindringrichtung abweicht werden die Stellzylinder 17, 18, 19, 20 so angesteuert, daß der Gelenkausleger 2, 3, 4 senkrecht zur Eindringrichtung nachgeführt wird. Dabei werden die auftretenden Kräfte zwischen dem Verbindungsstück 14 und der Versenkeinheit 22 überwacht und der Eindringvorgang bzw. eine weitere Bewegung der Stellzylinder abgebrochen, wenn das Sensorsignal 42 zu große Kräfte signalisiert.

Die Steuerung bzw. Regelung der Bewegung des Gelenakauslegers 2, 3, 4 abhängig von den Zwängungskräften bei Nachregelung der Eindringrichtung ist auch wichtig, um zu verhindern, daß das Verlängerungsrohr 8 über seine Biegefestigkeit beansprucht wird.

Die erfindungsgemäße Vorrichtung ermöglicht ein rationelles und im Vergleich zu bisherigen Vorrichtungen kostengünstiges und rationelles Vorgehen beim Einbringen von Fremdstoffen in den Boden oder zur Verdichtung des Bodens. Die Verwendung eines fahrbaren Hydraulikbaggers 1, an dessen Ausleger 2, 3, 4 die Versenkeinheit 22 angebracht ist ermöglicht in rationeller Weise hintereinander Arbeitsvorgänge an verschiedenen Stellen durchzuführen. Indem der Hydraulikbagger 1 mit einem Drehkranz ausgestattet ist und der Ausleger, beispielsweise durch eine Kugelgelenklagerung, seitlich schwenkbar ist, können Materialsäulen an benachbarten Stellen in den Boden eingebracht werden ohne daß der Bagger 1 verfahren werden muß. Der starre Ausleger 2, 3, 4 verhindert außerdem ein Pendeln der Versenkeinheit 22 beim Einbringen in den Boden.

### Bezugszeichenliste

- 1: verfahrbares Baugerät
- 2: unteres Glied der Trageeinrichtung des Auslegers
- 3: mittleres Glied der Trageeinrichtung des Auslegers
- 4: oberes Glied der Trageeinrichtung des Auslegers
- 6: oberer Verschluss
- 7: unterer Verschluss
- 8: Verlängerungsrohr
- 10: Materialförderrohr
- 12: Arbeitsgerät (Tiefenrüttler)
- 13: Rüttlerspitze (Materialaustritt)
- 14: Verbindungsstück
- 15: Schleusenkammer
- 16: Gelenk
- 17: unterer Steilzylinder
- 18: mittlerer Steilzylinder
- 19: oberer Steilzylinder
- 20: Steilzylinder für Gelenk
- 22: Versenkeinheit
- 30: Steuereinrichtung
- 32: Betätigungselement
- 34: Steuersignal
- 36: Neigungssensor
- 38: Sensorsignal
- 40: Kraftaufnehmer
- 42: Sensorsignal

## Patentansprüche

1. Vorrichtung zum Einbringen von Fremdstoffen in den Boden und/oder zur Verdichtung des Bodens mit einer einen Tiefenrüttler aufweisenden Versenkeinheit (22), die an einen Gelenkausleger (2, 3, 4) mittels eines Verbindungsstücks (14) gelenkig angekoppelt ist, wobei das Verbindungsstück mittels eines hydraulischen Zylinders (20) gegenüber dem vordersten Tragglied (4) des Gelenkauslegers beweglich ist, und mit einer Steuereinrichtung (30), mittels der der Gelenkausleger (2, 3, 4) und das Verbindungsstück (14) derart ansteuerbar sind, dass die Versenkeinheit (22) in einer vorgegebenen Richtung linear in ihrer Längsrichtung verfahrbar ist.

2. Vorrichtung nach Anspruch 1,
**dadurch gekennzeichnet, daß**
die Versenkeinheit (12) wenigstens einen Neigungssensor (36) aufweist, wobei ein Sensorsignal (38) des Neigungssensors (36) der Steuereinheit (30) des Gelenkauslegers (2, 3, 4) zuführbar ist.

3. Vorrichtung nach Anspruch 1 oder 2,
**dadurch gekennzeichnet, daß**
die Versenkeinheit (22) durch ein Verbindungsstück (14) an den Gelenkausleger (2, 3, 4) gekoppelt ist und daß im Bereich des Verbindungsstücks (14) wenigstens ein Kraftsensor (40) zur Erfassung von Querkräften und/oder Torsionskräften zwischen dem Verbindungsstück (14) und der Versenkeinheit (22) angeordnet ist, wobei ein Sensorsignal (42) des Kraftsensors (40) der Steuereinrichtung (30) des Gelenkauslegers (2, 3, 4) zuführbar ist.

4. Vorrichtung nach einem der vorangehenden Ansprüche,
**dadurch gekennzeichnet, daß**
der Gelenkarm (2, 3, 4) eine Anzahl Gelenke aufweist.

5. Vorrichtung nach einem der vorangehenden Ansprüche,
**dadurch gekennzeichnet, daß**
ein elastisches Verbindungsstück zwischen dem Verbindungsstück (14) und der Versenkeinheit (22) und/oder zwischen dem Verbindungsstück (14) und dem Gelenkausleger (2, 3, 4) angeordnet ist.

6. Vorrichtung nach einem der vorangehenden Ansprüche,
**dadurch gekennzeichnet, daß**
die Versenkeinheit (22) ein Verlängerungsrohr (8) aufweist, das, vorzugsweise teleskopartig, in seiner Länge variabel ist.

7. Vorrichtung nach einem der vorangehenden Ansprüche,
**dadurch gekennzeichnet, daß**
der Gelenkausleger (2, 3, 4) Teil eines verfahrbaren Erdbaugeräts (1) ist, die einen verfahrbaren Oberwagen oder Drehkranz aufweist.

8. Vorrichtung nach einem der vorangehenden Ansprüche,
**dadurch gekennzeichnet, daß**
der Gelenkausleger (2, 3, 4) eine Anzahl Glieder (2, 3, 4) aufweist, von denen wenigstens eines mittels eines Teleskopmechanismus in der Länge variabel ist.

9. Vorrichtung nach einem der vorangehenden Ansprüche,
**dadurch gekennzeichnet, daß**
die Versenkeinheit (22) eine Materialzuführung mit einer Schlauchförderanordnung oder einer Bandförderanordnung aufweist.

10. Vorrichtung nach einem der vorangehenden Ansprüche,
**dadurch gekennzeichnet, daß** wenigstens zwei Versenkeinheiten, vorzugsweise in dreieckiger, sternförmiger oder quadratischer Anordnung über das Verbindungsstück (14) an den Gelenkausleger (2, 3, 4) gekoppelt sind.

11. Verfahren zur Herstellung einer Materialsäule im Boden unter Verwendung eines Erdbaugerätes mit einem Gelenkausleger (2, 3, 4) und einer an einem vorderen Tragglied (4) des Gelenkauslegers (2, 3, 4) mittels eines Verbindungsstücks (14) gelenkig angekoppelten, einen Tiefenrüttler (12) aufweisenden Versenkeinheit (22), das folgende Verfahrensschritte umfasst:
- Einbringen der Versenkrichtung (22) gehalten durch den Gelerkausleger in einer Richtung linear zu einer Längsrichtung der Versenkeinheit (22) in den Boden,
- Ausbringen von Material über ein in der Versenkeinheit (22) angeordnetes Materialförderrohr (12) in den Boden,
- Verdichten des ausgebrachten Materials durch den Tiefenrüttler (12), und
- Anheben der Versenkeinheit (22) durch den Gelenkausleger (2, 3, 4) in der Richtung linear zu der Längsrichtung der Versenkeinheit (22) mit zunehmender Materialabgabe in den Boden.

## Claims

1. Device for introduction of foreign substances into the ground and/or for compacting the ground, having a penetration unit which has a deep vibrator (12) and is coupled in an articulated manner to an articulated arm (2, 3, 4) by means of a connecting piece (14), the connecting piece being movable relative to the foremost carrying member (4) of the articulated arm (2, 3, 4) by means of a hydraulic cylinder (20), and having a control device (30), by means of which the articulated arm (2, 3, 4) and the connecting piece (14) are controllable in such a manner, that the penetration unit (22) can be moved in a predetermined direction in a linear manner in its longitudinal direction.

2. Device according to Claim 1, **characterized in that** the penetration unit (12) includes at least one tilt sensor (36), wherein a sensor signal (38) of the tilt sensor (36) can be supplied to the control unit (30) of the articulated arm (2, 3, 4).

3. Device according to Claim 1 or 2, **characterized in that** the penetration unit (22) is coupled via a connecting piece (14) to the articulated arm (2, 3, 4) and that in the area of the connecting piece (14) at least one force sensor (40) is provided for detecting transverse forces and/or tortional forces between the connecting piece (14) and the penetration unit (22), whereby a sensor signal (42) of the force sensor (40) can be supplied to the control device (30) of the articulated arm (2, 3, 4) .

4. Device according to one of the preceding claims, **characterized in that** the articulated arm (2, 3, 4) includes a number of linkages.

5. Device according to one of the preceding claims, **characterized in that** an elastic connecting piece is provided between the connecting piece (14) and the penetrating unit (22) and/or between the connecting piece (14) and the articulated arm (2, 3, 4).

6. Device according to one of the preceding claims, **characterized in that** the penetrating unit (22) includes an extension pipe (8), which preferably telescopingly is variable in length.

7. Device according to one of the preceding claims, **characterized in that** the articulated arm (2, 3, 4) is a part of a mobile earth construction machine (1), which includes a moveable upper rigging or a rotatable platform.

8. Device according to one of the preceding claims, **characterized in that** the articulating arm (2, 3, 4) is provided with a number of members (2, 3, 4), of which at least one is variable in length via a telescoping mechanism.

9. Device according to one of the preceding claims, **characterized in that** the penetration unit (22) includes a material supply means with a hose conveyor arrangement or a conveyor belt arrangement.

10. Device according to one of the preceding claims, **characterized in that** at least two penetrating units, preferably in triangular, star-shaped, or quadratic arrangement, are coupled to the articulating arm (2, 3, 4), via the connecting piece (14).

11. Method of producing a material column in the ground using an earth construction machine having an articulated arm (2, 3, 4) and an penetration unit (22) which is coupled in an articulated manner to a foremost carrying member (4) of the articulated arm (2, 3, 4) by means of a connecting piece (14) and which has a deep vibrator (12), which method comprises the following steps:
- introducing the penetration unit (22), held by the articulated arm, into the ground in a linear direction relative to a longitudinal direction of the penetration unit (22),
- discharging material into the ground via a material conveyor tube (10) arranged in the penetration unit (22),
- compacting the discharged material by the deep vibrator (12),
- raising the penetration unit (20) by the articulated arm (2, 3, 4) in a linear direction relative to the longitudinal direction of the penetration unit (22) as the material desposit in the ground increases.

## Revendications

1. Dispositif pour introduire des matières étrangères dans le sol et/ou pour compacter le sol à l'aide d'une unité d'enfoncement (22) comportant un vibreur en profondeur,
dans lequel cette unité est articulée à un bras articulé (2, 3, 4) par l'intermédiaire d'une pièce de liaison (14) mobile par rapport à l'élément de support (4) le plus en avant du bras articulé par l'intermédiaire d'un vérin hydraulique (20), et
une installation et de commande (30) commander le bras articulé (2, 3 ,4) et la pièce de liaison (14) pour que l'unité d'enfoncement (22) soit déplacée dans une direction linéaire prédéterminée, suivant sa direction longitudinale.

2. Dispositif selon la revendication 1,
**caractérisé en ce que**
l'unité d'enfoncement (22) comporte au moins un capteur d'inclinaison (36) fournissant un signal de capteur (38) à l'unité de commande (30) du bras articulé (2, 3, 4).

3. Dispositif selon la revendication 2,
**caractérisé en ce que**
l'unité d'enfoncement (22) est couplée par une pièce de liaison (14) au bras articulé (2, 3, 4), et
au niveau de la pièce de liaison (14) au moins un capteur de force (40) saisit les forces transversales, et/ou les forces de torsion exercés entre la pièce de liaison (14) et l'unité d'enfoncement (22),
le signal (42) du capteur de force (40) étant fourni à l'installation de commande (30) du bras articulé (2, 3, 4).

4. Dispositif selon l'une des revendications précédentes,
**caractérisé en ce que**
le bras articulé (2, 3, 4) comporte un certain nombre d'articulations.

5. Dispositif selon l'une des revendications précédentes,
**caractérisé par**
une pièce de liaison élastique entre la pièce de liaison (14) et l'unité d'enfoncement (22), et/ou entre la pièce de liaison (14) et le bras articulé (2, 3 ,4).

6. Dispositif selon l'une des revendications précédentes,
**caractérisé en ce que**
l'unité d'enfoncement (22) comporte un tube de rallonge (8) dont la longueur est variable de préférence de manière télescopique.

7. Dispositif selon une revendication quelconque,
**caractérisé en ce que**
le bras articulé (2, 3, 4) fait partie d'un engin de terrassement (1), mobile comportant un chariot supérieur mobile ou une couronne rotative.

8. Dispositif selon une revendication quelconque,
**caractérisé en ce que**
le bras articulé (2, 3, 4) comporte un certain nombre d'éléments (2, 3, 4) dont au moins l'un est de longueur variable grâce à un mécanisme télescopique.

9. Dispositif selon une revendication quelconque,
**caractérisé** lorsque
l'unité d'enfoncement (22) comporte un moyen d'alimentation en matière avec une alimentation par tuyau ou par bande.

10. Dispositif selon une revendication quelconque,
**caractérisé par**
au moins deux unités d'enfoncement de préférence suivant une disposition en triangle, en étoile ou en carré couplées par la pièce de liaison (14) au bras articulé (2, 3, 4).

11. Procédé de réalisation d'une colonne de matière dans le sol en utilisant un engin de terrassement comportant un bras articulé (2, 3, 4) et une unité d'enfoncement (22) comportant un vibreur en profondeur (12), cette unité étant reliée de manière articulée à un élément de support (4) avant du bras articulé (2, 3, 4) par l'intermédiaire d'une pièce de liaison (14), comprenant les étapes de procédé suivantes :
- on introduit l'unité d'enfoncement (22) en la tenant par le bras articulé dans une direction linéaire par rapport à la direction longitudinale de l'unité d'enfoncement (22) dans le sol,
- on fournit de la matière par un tube d'alimentation matière (10) équipant l'unité d'enfoncement (22) dans le sol,
- on comprime la matière fournie à l'aide du vibreur en profondeur (12) et,
- on soulève l'unité d'enfoncement (22) par le bras articulé (2, 3, 4) dans la direction linéaire à la direction longitudinale de l'unité d'enfoncement (22) en fonction de l'augmentation de la quantité de matière fournie dans le sol.
